# EUROPÄISCHE PATENTSCHRIFT

(11) **EP 2 276 888 B1**
(45) Veröffentlichungstag und Bekanntmachung des Hinweises auf die Patenterteilung: **07.05.2014**
(21) Anmeldenummer: 09730846.4
(22) Anmeldetag: 12.03.2009
(51) Int. Cl.: E01B 25/24

(54) **SCHIENENSTRANG FÜR INSBESONDERE EINSCHIENEN-HÄNGEBAHNEN**
RAIL SECTION FOR PARTICULARLY SINGLE-RAIL HANGING TRACKS
FILE DE RAILS, EN PARTICULIER POUR VOIE SUSPENDUE MONORAIL

(30) Priorität: 12.04.2008 DE 202008005098 U
(43) Veröffentlichungstag der Anmeldung: 26.01.2011
(73) Patentinhaber: Neuhäuser GmbH, 44532 Lünen (DE)
(72) Erfinder: NEUHÄUSER, Helmut, D-44532 Lünen (DE)
(74) Vertreter: Nunnenkamp, Jörg
(86) Internationale Anmeldenummer: PCT/EP2009/001752
(87) Internationale Veröffentlichungsnummer: WO 2009/124629

(56) Entgegenhaltungen:
- EP-A- 0 112 457
- DE-A1- 1 759 184
- DE-A1-102004 028 567
- DE-B- 1 203 298
- DE-C1- 19 854 937
- DE-U1- 29 703 939

## Beschreibung

Die Erfindung betrifft einen Schienenstrang für insbesondere Einschienen-Hängebahnen, mit einer oder mehreren Profillaufschienen, die durch jeweils wenigstens eine Gelenkverbindung miteinander gekoppelt sind, wobei die jeweilige Profillaufschiene einen Oberflansch und einen Unterflansch aufweist.

Ein solcher Schienenstrang wird beispielhaft in dem Gebrauchsmuster DE 297 03 939 U1 oder auch in der EP 0 112 457 A2 beschrieben. Vergleichbare Schienenstränge sind in großer Zahl und Ausgestaltung aus der Praxis bekannt. Eine Anforderung für solche Schienenstränge besteht darin, dass die wenigstens eine Gelenkverbindung bestimmte Längskräfte aufnehmen muss. Solche Längskräfte stellen sich dann ein bzw. können auftreten, wenn sich Einschienen-Hängebahnen über die Profillaufschienen bewegen und diese für die Kraftübertragung nutzen. Aus diesem Grund hat man in der Zwischenzeit verschiedene Gelenkverbindungen ebenso wie unterschiedliche Schienen-profile entwickelt. So existiert beispielsweise eine sog. "V-Schiene" der Anmelderin, die sich durch ein besonders hohes Widerstandsmoment auszeichnet (vgl. DE 296 04 431 U1).

Dennoch besteht unverändert ein Bedürfnis dahingehend, Gelenkverbindungen und Profillaufschienen zur Verfügung zu stellen, die für große Längskräfte ausgelegt sind. Das gilt insbesondere für im Vergleich zu den "V-Schienen" einfacher aufgebaute E-Schienen, also Profillaufschienen, bei denen der Oberflansch und der Unterflansch jeweils "T-förmig" ausgestaltet ist, die also ein im Querschnitt "I-förmiges" Profil aufweisen, wie es beispielhaft in den Figuren 7 und 8 des Gebrauchsmusters DE 297 03 939 U1 dargestellt ist. Hier setzt die Erfindung ein.

Der Erfindung liegt das technische Problem zugrunde, einen derartigen Schienenstrang so weiterzuentwickeln, dass erhöhte Längskräfte bei einfachem konstruktiven Aufwand übertragen werden können.

Zur Lösung dieser technischen Problemstellung ist ein gattungsgemäßer Schienenstrang für insbesondere Einschienen-Hängebahnen im Rahmen der Erfindung dadurch gekennzeichnet, dass die Gelenkverbindung einen minimalen Querschnitt von wenigstens 6cm² aufweist und aus einem Stahl mit einer Streckgrenze von wenigstens 300 N/mm² hergestellt ist.

Insbesondere wird auf einen Querschnitt von wenigstens 7 cm² zurückgegriffen. In diesem Zusammenhang wird meistens mit im Querschnitt I-förmigen Profillaufschienen gearbeitet, also den bereits angesprochenen so genannten E-Schienen bzw. Standardschienen. Selbstverständlich sind aber auch die V-Schienen entsprechend der DE 296 04 431 U1 nicht ausgeschlossen.

Im Allgemeinen sind sowohl eine obere als auch eine untere Gelenkverbindung vorgesehen. Dabei ist erfindungsgemäß die untere Gelenkverbindung mit dem fraglichen minimalen Querschnitt von wenigstens 6 cm² ausgerüstet, weil üblicherweise die obere Gelenkverbindung über einen größeren Querschnitt an dieser Stelle verfügt. D.h., für die auftretenden Längskräfte stellt die untere Gelenkverbindung die entscheidende Prüfstelle dar. Bei dieser unteren Gelenkverbindung ist nun deren minimaler Querschnitt mit einer Größe von wenigstens 6cm² ausgerüstet. Meistens beträgt die Größe des minimalen Querschnittes der unteren Gelenkverbindung wenigstens 7 cm².

I.V.m. der Tatsache, dass die Gelenkverbindung (und regelmäßig auch die Profillaufschiene als solche) jeweils aus einem Stahl mit einer Streckgrenze von wenigstens 300 N/mm² ausgerüstet ist, lassen sich durch diese Bemessungsregel problemlos Längskräfte von 140 kN oder noch mehr aufnehmen. Tatsächlich kann nämlich die Streckgrenze des Stahls für die Herstellung der unteren Gelenkverbindung auch oberhalb von 350 N/mm² angesiedelt sein. Geht man vorliegend von 300 N/mm² aus und berücksichtigt einen minimalen Querschnitt von wenigstens 6 cm² so errechnet sich aus diesen Vorgaben eine Kraft von ca. 180 kN, bis die Streckgrenze erreicht ist. Als Folge hiervon können Längskräfte von ca. 140 kN problemlos aufgenommen werden.

Nach einem Vorschlag der Erfindung mit selbstständiger Bedeutung ist bei einem gattungsgemäßen Schienenstrang oder einem solchen, wie er zuvor bereits beschrieben wurde, des Weiteren vorgesehen, dass die einzige Gelenkverbindung bzw. die untere Gelenkverbindung eine Drehachse für zugelassene Schwenkbewegungen zwischen den jeweils benachbarten Profillaufschienen definiert. Dabei ist die Drehachse außerhalb eines Trennbereiches angesiedelt ist. Dieser Trennbereich bzw. Stoßbereich markiert den Spaltbereich zwischen den Profillaufschienen, welcher von dem Oberflansch und dem Untertlansch bzw. dessen Oberkante und Unterkante begrenzt wird. Tatsächlich arbeitet der Stand der Technik beispielsweise nach der DE 297 03 939 U1 an dieser Stelle mit einer Drehachse, welche an der unteren Kante des Trennbereiches bzw. im oder an dem Unterflansch angesiedelt ist. Erfindungsgemäß wird nun die Drehachse außerhalb dieses Trennbereiches verlagert.

Dabei sind grundsätzlich zwei verschiedene Vorgehensweisen möglich. So kann die Drehachse unterhalb einer Unterkante der Profillaufschiene angeordnet sein. Alternativ oder zusätzlich hierzu ist es aber auch denkbar, dass die Drehachse in Längsrichtung der Profillaufschienen versetzt im Vergleich zum Trennbereich angeordnet wird. In jedem Fall sorgt der erfindungsgemäß verfolgte Versatz der Drehachse dafür, dass eine an den Profillaufschienen angreifende Längskraft sowohl an der oberen Gelenkverbindung als auch der unteren Gelenkverbindung angreift, sofern zwei solche Gelenkverbindungen realisiert sind, was meistens der Fall ist. Dabei verteilt sich die eingeleitete Längskraft entsprechend der sich einstellenden Hebelverhältnisse sowohl auf die obere Gelenkverbindung als auch die untere Gelenkverbindung.

Durch die spezielle Anordnung der Gelenkachse außerhalb des Trennbereiches wird erreicht, dass die besonders belastete untere Gelenkverbindung selbst bei einer Schrägstellung der Profillaufschienen im Stoßbereich zwischen benachbarten Profillaufschienen nicht ungewollt geöffnet wird. Außerdem werden durch die Verlagerung der Drehachse etwaige plastische Verformungen an der unteren Gelenkverbindung - selbst bei der beschriebenen Schrägstellung der Profillaufschienen - verhindert. Eine solche Schrägstellung der Profillaufschienen tritt in der Praxis durchaus auf und ist üblich, weil sich aufgrund von Bewegungen unter Tage auch der Ausbau zur Befestigung der Profillaufschienen bewegt und zu einem Versatz der Profillaufschienen gegeneinander führen kann.

Jedenfalls sorgt die Verlagerung der Drehachse insbesondere unterhalb der Unterkante der Profillaufschiene dafür, dass an der Drehachse angreifende Längskräfte unmittelbar von der praktisch in gleicher Höhe angeordneten unteren Gelenkverbindung aufgenommen werden, ohne dass auf diese Gelenkverbindung Drehmomente der Gestalt wirken, dass diese unbeabsichtigt geöffnet wird. Vergleichbares gilt für den Fall, dass die Drehachse in Längsrichtung versetzt im Vergleich zum Trennbereich angeordnet ist. Hier hat sich meistens eine Anordnung an der Unterkante der jeweiligen Profillaufschiene als günstig erwiesen, wobei der Versatz in Längsrichtung im Vergleich zum Trennbereich bei einigen Millimetern, beispielsweise 5 mm oder 10 mm, angesiedelt ist. Vergleichbare Werte werden für den Versatz der Drehachse unterhalb der Unterkante der Profillaufschiene beobachtet.

Bei der Ausgestaltung der unteren Gelenkverbindung hat es sich bewährt, wenn diese einen Schwenklagemocken mit Schwenklagerkopf aufweist, der in eine korrespondierende Schwenklagerkopfaufnahme einer Schwenklagertasche an der benachbarten Profilaufschiene eingreift. Meistens ist der Schwenklagernocken mit einem T-förmigen Schwenklagerkopf ausgerüstet. Folgerichtig verfügt auch die Schwenklagerkopfaufnahme im Regelfall über eine T-förmige Gestalt.

Für die obere Gelenkverbindung empfiehlt die Erfindung, mit einem Schäkel zu arbeiten. Dabei kann es sich um einen Gabelschäkel oder auch um einen Y-Schäkel mit zwei Anschlusspunkten zur Festlegung an dem Ausbau handeln. In jedem Fall verbindet der jeweilige Schäkel jeweilige Lagerwangen am Oberflansch der benachbarten Profillaufschienen miteinander. Dabei sind die Lagerwangen in der Regel so ausgestaltet, dass sie jeweils den Stoßbereich bzw. Trennbereich zwischen benachbarten Profillaufschienen überbrücken.

Im Ergebnis wird ein Schienenstrang zur Verfügung gestellt, der sich aus üblicherweise wenigstens zwei Profillaufschienen mit zugehöriger oberer und unterer Gelenkverbindung zusammensetzt. Dabei geht die Erfindung davon aus, dass sich Längskräfte von bis zu 140 kN dann problemlos übertragen lassen, wenn die Gelenkverbindung bzw. die untere Gelenkverbindung mit einem minimalen Querschnitt von wenigstens 6cm² ausgerüstet ist. Denn in einem solchen Fall ist in Verbindung mit der oberen Gelenkverbindung eine wenigstens vierfache Sicherheit gegen Bruchversagen gegeben. Tatsächlich sorgt die Bemessung des minimalen Querschnittes von 6 cm² i.V.m. der Verwendung eines Stahls mit einer Streckgrenze von wenigstens 300 N/mm² dafür, dass die untere Gelenkverbindung allein Kräfte bis zur Streckgrenze von 180 kN aufnehmen kann. In Kombination mit der oberen Gelenkverbindung und unter Berücksichtigung der Tatsache, dass die obere Gelenkverbindung aufgrund der Hebelverhältnisse in etwa das Doppelte der Kräfte aufnimmt, ergibt sich die zuvor bereits angesprochene vierfache Sicherheit gegen Bruchversagen. Hierin sind die wesentlichen Vorteile zu sehen.

Im Folgenden wird die Erfindung anhand einer lediglich ein Ausführungsbeispiel darstellenden Zeichnung näher erläutert; es zeigen:
- Fig. 1: einen Schienenstrang für Einschienen-Hängebahnen in einer ersten Ausgestaltung,
- Fig. 2: eine abgewandelte Ausführungsform entsprechend der Fig. 1,
- Fig. 3: die Ausgestaltung nach Fig. 1 in einer Frontansicht auf die Gelenkverbindung,
- Fig. 4: eine vergleichbare Ansicht wie in Fig. 3,
- Fig. 5: einen Teil der unteren Gelenkverbindung in einer Seitenansicht, Aufsicht und in einem Schnitt entlang der Linie A-A und
- Fig. 6: eine alternative Ausführungsform entsprechend der Fig. 5.

In den Figuren ist ein Schienenstrang für Einschienen-Hängebahnen dargestellt, also ein solcher, der von einer Einschienen-Hängebahn mit Traglaufkatze und ggf. daran angeschlossenen Anhängern befahren wird. Das ist selbstverständlich nicht einschränkend zu verstehen. Jedenfalls setzt sich der Schienenstrang aus mehreren Profillaufschienen 1 zusammen, die im Ausführungsbeispiel durch zwei Gelenkverbindungen 2, 3 miteinander gekoppelt sind. Tatsächlich ist eine untere Gelenkverbindung 2 und ferner eine obere Gelenkverbindung 3 realisiert.

Die Profillaufschienen 1 verfügen über einen Oberflansch 4 und einen Laufflächen 6 für die Einschienenhängebahn aufweisenden Unterflansch 5. Man erkennt, dass die Laufflächen 6 geringfügig geneigt sind, um die Einschienenhängebahn mit den darauf geführten Rollen bei ihrer Fahrt zu zentrieren. Die Profillaufschienen 1 besitzen einen I-förmigen Querschnitt, sind also entsprechend den vorgeschalteten Erläuterungen als E-Schienen ausgestaltet.

Im Rahmen des Ausführungsführungsbeispiels und erfindungsgemäß verfügt die untere Gelenkverbindung 2 über einen in den Fig. 5 und 6 zu erkennenden minimalen Querschnitt Q, der wenigstens 6 cm² groß ist. Tatsächlich wird im Rahmen des Ausführungsbeispiels nach Fig. 5 ein Querschnitt Q von ca. 9 cm² beobachtet, wohingegen der Querschnitt im Rahmen der Variante nach Fig. 6 ca. 7 cm² beträgt. Es versteht sich, dass die obere Gelenkverbindung 3 an dieser Stelle deutlich größere Querschnitte besitzt, weil sie im Allgemeinen bei auf die Profillaufschienen 1 wirkenden Längskräften wie durch Pfeile in der Fig. 1 angedeutet, einen Großteil dieser Längskräfte aufnimmt.

Nach einem selbstständigen Vorschlag der Erfindung definiert die untere Gelenkverbindung 2 eine Drehachse D für zugelassene Schwenkbewegungen zwischen den benachbarten Profillaufschienen 1, die außerhalb eines Trennbereiches oder Stoßbereiches T angesiedelt ist. Tatsächlich erstreckt sich dieser Trennbereich T zwischen den beiden benachbarten Profillaufschienen 1 und fällt insofern mit einem Stoßbereich zusammen. Dabei wird der Trennbereich T jeweils von der Unterkante des Unterflansches 5 und der Oberkante des Oberflansches 4 begrenzt, erstreckt sich also über die gesamte Länge des I-förmigen Profils der Profillaufschienen, und zwar in deren Spaltbereich.

Erfindungsgemäß ist nun die von den beiden Gelenkverbindungen 2, 3 insgesamt definierte Drehachse D für Schwenkbewegungen zwischen den benachbarten Profillaufschienen 1 - im Gegensatz zum Stand der Technik - nicht in diesem Trennbereich T angesiedelt, sondern vielmehr außerhalb hiervon. Man erkennt bei der Variante nach Fig. 1 und Fig. 5, dass die besagte Drehachse D über einen Längsversatz L im Vergleich zu dem Trennbereich T verfügt, welcher vorliegend im Bereich von ca. 5mm oder noch mehr angesiedelt sein mag. Im Rahmen der Variante nach Fig. 6 findet sich die Drehachse D unterhalb der Unterkante des Unterflansches 5 und besitzt an dieser Stelle einen Querversatz V, welcher üblicherweise ebenfalls im Millimeterbereich angesiedelt ist. Selbstverständlich können der Längsversatz L wie der Querversatz V für die Drehachse D im Vergleich zum Trennbereich T auch miteinander kombiniert werden. In jedem Fall wird durch diese spezielle Lage der Drehachse D sichergestellt, dass die untere Gelenkverbindung 2 bei auftretenden Längskräften nicht unbeabsichtigt geöffnet und/oder hierbei verformt wird.

Tatsächlich wird nämlich zur Anbringung der Profillaufschienen 1 an einem Ausbau zunächst die obere Gelenkverbindung 3 hergestellt und festgelegt. Im Anschluss hieran wird die benachbarte Profillaufschiene 1 durch Verbinden der unteren Gelenkverbindung 2 an die benachbarte Profillaufschiene 1 angeschwenkt. Da die obere Gelenkverbindung 3 in der Regel über einen Schäkel 7 verfügt, welcher mit Lagerwangen 8 verschraubt, oder sonst wie verbunden ist, besteht insbesondere im Bereich der unteren Gelenkverbindung 2, die Gefahr, dass diese bei auftretenden Längskräften geöffnet wird und / oder sich verformt.

Beide Probleme werden erfindungsgemäß dadurch aufgefangen, dass die Drehachse D über den bereits beschriebenen Versatz L, V im Vergleich zum Trennbereich T verfügt, so dass an den Profillaufschienen 1 angreifende Längskräfte insbesondere die untere Gelenkverbindung 2 nahezu ausschließlich in Längsrichtung belasten, und zwar auch dann, wenn die Profillaufschienen 1 gegeneinander schräg gestellt sind, wie dies in den Fig. 1 und 2 angedeutet wird.

Dadurch, dass die in diesem Zusammenhang besonders belastete untere Gelenkverbindung 2 mit dem minimalen Querschnitt Q von wenigstens 6 cm² ausgerüstet ist und in Übrigen die untere Gelenkverbindung 2 ebenso wie die obere Gelenkverbindung 3 aus einem Stahl mit einer Streckgrenze von wenigstens 300 N/mm² hergestellt werden, lassen sich hierdurch insgesamt und problemlos Längskräfte von bis zu 140 kN aufnehmen. Das ist durch Pfeile in der Fig. 1 angedeutet.

Im Detail verfügt die untere Gelenkverbindung 2 über einen Schwenklagemocken 2a mit einem T-förmigen Schwenklagerkopf 2b, der in eine korrespondierende Schwenklagerkopfaufnahme 2c einer Schwenklagertasche 2d an der benachbarten Profillaufschiene 1 angreift. Entsprechend der T-förmigen Gestalt des Schwenklagerkopfes 2b ist auch die Schwenklagerkopfaufnahme 2c T-förmig ausgeführt. Für die obere Gelenkverbindung empfiehlt die Erfindung den Rückgriff auf den bereits angesprochenen Schäkel 7, welcher im Rahmen der Fig. 1 als Gabelschäkel ausgeführt ist oder aber auch in Gestalt eines Y-Schäkels nach Fig. 2 vorliegend mag.

In jedem Fall sorgt der besagte Schäkel 7 dafür, dass jeweilige Lagerwangen 8 an den benachbarten Profillaufschienen 1 im Bereich des Oberflansches 4 miteinander verbunden werden. Tatsächlich sind diese Lagerwangen 8 so ausgeführt, dass sie jeweils den Stoßbereich bzw. den Trennbereich T zwischen den benachbarten Profillaufschienen 1 überbrücken, wie insbesondere die Frontansicht der nach den Fig. 3 und 4 deutlich machen. Im Trennbereich T werden die diesen überbrückenden Lagerwangen 8 durch den Schäkel 7 miteinander verbunden.

## Patentansprüche

1. Schienenstrang für insbesondere Einschienen-Hängebahnen, mit einer oder mehreren Profillaufschienen (1), die durch jeweils wenigstens eine Gelenkverbindung (2, 3) miteinander gekoppelt sind, wobei die jeweilige Profillaufschiene (1) einen Oberflansch (4) und einen Unterflansch (5) aufweist, **dadurch gekennzeichnet, dass** die Gelenkverbindung (2, 3) einen minimalen Querschnitt (Q) von wenigstens 6 cm² aufweist und aus einem Stahl mit einer Streckgrenze von wenigstens 300 N/mm² hergestellt ist.

2. Schienenstrang nach Anspruch 1, **dadurch gekennzeichnet, dass** der minimale Querschnitt (Q) der Gelenkverbindung wenigstens 7 cm² beträgt.

3. Schienenstrang nach Anspruch 1 oder 2, **dadurch gekennzeichnet, dass** die Gelenkverbindung (2, 3) aus einem Stahl mit einer Streckgrenze von mehr als 350 N/mm² hergestellt ist.

4. Schienenstrang nach einem der Ansprüche 1 bis 3, **dadurch ge-kennzeichnet**, dass eine obere Gelenkverbindung (3) und eine untere Gelenkverbindung (2) vorgesehen sind, wobei die untere Gelenkverbindung (2) mit dem minimalen Querschnitt (Q) von wenigstens 6 cm², insbesondere wenigstens 7 cm², ausgerüstet ist.

5. Schienenstrang nach einem der Ansprüche 1 bis 4, **dadurch ge-kennzeichnet**, dass die Gelenkverbindung (2, 3) eine Drehachse (D) für zugelassene Schwenkbewegungen zwischen den benachbarten Profillaufschienen (1) definiert, die außerhalb eines Trennbereiches (T) bzw. Stoßbereiches zwischen den Profillaufschienen (1) angesiedelt ist.

6. Schienenstrang nach Anspruch 5, **dadurch gekennzeichnet, dass** die Drehachse (D) in Längsrichtung versetzt im Vergleich zum Trennbereich (T) angeordnet ist.

7. Schienenstrang nach Anspruch 5 oder 6, **dadurch gekennzeich**n e t, dass die Drehachse (D) unterhalb einer Unterkante der Profillaufschiene (1) angeordnet ist.

8. Schienenstrang nach einem der Ansprüche 4 bis 7, **dadurch ge-kennzeichnet**, dass die untere Gelenkverbindung (2) einen Schwenklagernocken (2a) mit Schwenklagerkopf (2b) aufweist, der in eine korrespondierende Schwenklagerkopfaufnahme (2c) einer Schwenklagertasche (2d) an der benachbarten Profillaufschiene (1) eingreift.

9. Schienenstrang nach einem der Ansprüche 4 bis 8, **dadurch** g e-**kennzeichnet**, dass die obere Gelenkverbindung (3) mit einem Schäkel (7) ausgerüstet ist, welcher jeweilige Lagerwangen (8) an benachbarten Profillaufschienen (1) miteinander verbindet.

10. Schienenstrang nach Anspruch 9, **dadurch gekennzeichnet, dass** die Lagerwangen (8) jeweils den Stoßbereich bzw. Trennbereich (T) zwischen den benachbarten Profillaufschienen (1) überbrücken.

## Claims

1. A rail track, particularly for monorail suspension railways, with one or a plurality of profiled running rails (1), which are coupled to one another by means of at least one articulation (2, 3) in each case, wherein the respective profiled running rail (1) has an upper flange (4) and a lower flange (5), **characterised in that** the articulation (2, 3) has a minimum cross section (Q) of at least 6 cm² and is produced from a steel with a yield point of at least 300 N/mm².

2. The rail track according to claim 1, **characterised in that** the minimum cross section (Q) of the articulation is at least 7 cm².

3. The rail track according to claim 1 or 2, **characterised in that** the articulation (2, 3) is produced from a steel with a yield point of more than 350 N/mm².

4. The rail track according to one of claims 1 to 3, **characterised in that** an upper articulation (3) and a lower articulation (2) are provided, wherein the lower articulation (2) is equipped with the minimum cross section (Q) of at least 6 cm², particularly at least 7 cm².

5. The rail track according to one of claims 1 to 4, **characterised in that** the articulation (2, 3) defines a rotational axis (D) for permitted pivot movements between the adjacent profiled running rails (1), which is located outside of a separation region (T) or joint area between the profiled running rails (1).

6. The rail track according to claim 5, **characterised in that** the rotational axis (D) is arranged offset in the longitudinal direction compared to the separation region (T).

7. The rail track according to claim 5 or 6, **characterised in that** the rotational axis (D) is arranged below a lower edge of the profiled running rail (1).

8. The rail track according to one of claims 4 to 7, **characterised in that** the lower articulation (2) has a pivot bearing cam (2a) with pivot bearing head (2b), which engages into a corresponding pivot bearing head mounting (2c) of a pivot bearing pocket (2d) on the adjacent profiled running rail (1).

9. The rail track according to one of claims 4 to 8, **characterised in that** the upper articulation (3) is equipped with a shackle (7) which connects respective bearing cheeks (8) on adjacent profiled running rails (1) to one another.

10. The rail track according to claim 9, **characterised in that** the bearing cheeks (8) in each case bridge the joint area or separation region (T) between the adjacent profiled running rails (1).

## Revendications

1. Tronçon de rails pour notamment des transporteurs aériens monorail, avec un ou plusieurs rails de roulement profilés (1) qui sont couplés les uns aux autres par au moins une liaison articulée (2, 3) chacun, le rail de roulement profilé (1) concerné comportant une bride supérieure (4) et une bride inférieure (5), **caractérisé en ce que** la liaison articulée (2, 3) présente une section transversale (Q) minimale d'au moins 6 cm² et est fabriqué dans un acier avec une limite d'élasticité d'au moins 300N/mm².

2. Tronçon de rail selon la revendication 1, **caractérisé en ce que** la section transversale (Q) minimale de la liaison articulée est d'au moins 7 cm².

3. Tronçon de rail selon la revendication 1 ou la revendication 2, **caractérisé en ce que** la liaison articulée (2, 3) est fabriquée dans un acier avec une limite d'élasticité supérieure à 350 N/mm².

4. Tronçon de rail selon l'une quelconque des revendications 1 à 3, **caractérisé en ce qu'**il est prévu une liaison articulée (3) supérieure et une liaison articulée (2) inférieure, la liaison articulée (2) inférieure étant dotée de la section transversale (Q) minimale d'au moins 6 cm², notamment d'au moins 7 cm².

5. Tronçon de rail selon l'une quelconque des revendications 1 à 4, **caractérisé en ce que** la liaison articulée (2, 3) définit un axe de rotation (D) pour les déplacements pivotants autorisés entre les rails de roulement profilés (1) voisins qui est localisé à l'extérieur d'une zone de séparation (T) ou zone de jointure entre les rails de roulement profilés (1).

6. Tronçon de rail selon la revendication 5, **caractérisé en ce que** l'axe de rotation (D) est disposé en étant déporté en direction longitudinale en comparaison de la zone de séparation (T).

7. Tronçon de rail selon la revendication 5 ou la revendication 6, **caractérisé en ce que** l'axe de rotation (D) est disposé en-dessous d'une arête inférieure du rail de roulement profilé (1).

8. Tronçon de rail selon l'une quelconque des revendications 4 à 7, **caractérisé en ce que** la liaison articulée (2) inférieure comporte une came de palier articulé (2a) avec une tête de palier articulé (2b) qui s'engage dans un logement (2c) de tête de palier articulé correspondant d'une poche de palier articulé (2d) sur le rail de roulement profilé (1) voisin.

9. Tronçon de rail selon l'une quelconque des revendications 4 à 8, **caractérisé en ce que** la liaison articulée (3) supérieure est dotée d'une manille (7) qui relie entre elles des joues de palier (8) concernées sur des rails de roulement profilés (1) voisins.

10. Tronçon de rail selon la revendication 9, **caractérisé en ce que** les joues de palier (8) chevauchent chacune la zone de jointure ou zone de séparation (T) entre les rails de roulement profilés (1) voisins.
